# EUROPÄISCHE PATENTSCHRIFT

(11) **EP 2 603 739 B1**
(45) Veröffentlichungstag und Bekanntmachung des Hinweises auf die Patenterteilung: **13.03.2019**
(21) Anmeldenummer: 11736076.8
(22) Anmeldetag: 21.07.2011
(51) Int. Cl.: F24C 7/08

(54) **HAUSHALTSGERÄT MIT EINEM KOCHFELD UND VERFAHREN ZUM ANZEIGEN EINES ENERGIEVERBRAUCHS**
HOUSEHOLD APPLIANCE HAVING A COOKTOP AND METHOD FOR DISPLAYING A CONSUMPTION OF POWER
APPAREIL ÉLECTROMÉNAGER PRÉSENTANT UNE PLAQUE DE CUISSON ET PROCÉDÉ D'AFFICHAGE DE LA CONSOMMATION D'ÉNERGIE

(30) Priorität: 09.08.2010 DE 102010039070
(43) Veröffentlichungstag der Anmeldung: 19.06.2013
(73) Patentinhaber: BSH Hausgeräte GmbH, 81739 München (DE)
(72) Erfinder: KOJER, Mario, 83342 Tacherting (DE)
(86) Internationale Anmeldenummer: PCT/EP2011/062499
(87) Internationale Veröffentlichungsnummer: WO 2012/019891

(56) Entgegenhaltungen:
- EP-A2- 0 999 726
- EP-A2- 1 712 844
- EP-A2- 2 065 651
- WO-A1-2010/054991
- DE-A1- 3 932 170
- DE-A1- 19 854 576
- US-A- 4 644 320
- US-A1- 2005 173 401
- US-A1- 2006 123 807
- US-A1- 2006 202 848

## Beschreibung

Die Erfindung betrifft ein Haushaltsgerät, welches ein Kochfeld mit mehreren Kochzonen aufweist, z.B. eine Kochstelle oder einen Herd, wobei das Kochfeld dazu eingerichtet ist, den Energieverbrauch für jede der Kochzonen zu bestimmen und jeweils anzuzeigen; und das Kochfeld dazu eingerichtet ist, einen Energieverbrauch aller Kochzonen zu bestimmen und anzuzeigen. Die Erfindung betrifft ferner ein Verfahren zum Anzeigen eines Energieverbrauchs an einem Haushaltsgerät, das ein Kochfeld mit mehreren Kochzonen umfasst.

Für Elektroheizungen oder Durchlauferhitzer (z.B. vom Typ Stiebel-Eltron DHE 21 SL electronic comfort) sind integrierte Energieverbrauchsanzeigen bekannt. Für Kühlschränke sind Energieeffizienzeinstufungen (z.B. von 'A' bis 'F') bekannt, welche einem Nutzer eine grobe Abschätzung über einen relativen Energieverbrauch an die Hand geben.

DE 39 32 170 A1 offenbart eine Anzeigevorrichtung für elektrische Haushaltsgeräte, wie Waschmaschinen, Geschirrspülmaschinen, Wäschetrockner, Herde und dergleichen, mit einer elektronischen Programmsteuervorrichtung (Mikroprozessor), bestehend aus einem im Gerät integrierten Anzeigefeld. Um dem Benutzer die Auswahl energiesparender Programme zu erleichtern, wird im Anzeigefeld vor Programmbeginn der auf das jeweils gewählte Programm abgestimmte, in einem Speicher der Programmsteuervorrichtung abgespeicherte voraussichtliche Energieverbrauch zur Anzeige gebracht.

US 2005/0173401 A1 offenbart eine Kochplattform, die mindestens ein Flächenheizelement mit einem ersten Energieverbrauchspegel und einen unter dem Flächenheizelement angeordneten Ofen umfasst. Der Ofen umfasst ein erstes Heizelement mit einem zweiten Energieverbrauchspegel und ein zweites Heizelement mit einem dritten Energieverbrauchspegel. Das zweite Heizelement weist mindestens zwei Heizunterelemente auf. Eines der zwei Heizunterelemente ist so konfiguriert, dass es abgeschaltet wird, wenn eine Summe der ersten, zweiten und dritten Leistungsverbrauchswerte eine Leistungsverbrauchsgrenze der Kochplattform überschreitet.

DE 198 54 576 A1 offenbart ein Verfahren zum Einstellen eines Betriebszustandes eines Gerätes und ein zugehöriges Gerät. Zum Einstellen eines Betriebszustandes eines Gargerätes, einer Waschmaschine, eines Wäschetrockners, einer Geschirrspülmaschine, eines Kühl- und/oder Gefriergerätes, einer Küchenmaschine oder einer Kaffeemaschineaus einer vorgegebenen Menge von voneinander verschiedenen, auswählbaren Betriebszuständen werden a) wenigstens ein Bedienelement innerhalb eines vorgegebenen Raumbereiches mit wenigstens zwei Bewegungsfreiheitsgraden bewegt, d) den auswählbaren Betriebszuständen Einstellpositionen des wenigstens einen Bedienelements innerhalb des vorgegebenen Raumbereichs zugeordnet, wobei das Bedienelement zwischen wenigstens zwei der Einstellpositionen nur unter Ausnutzung beider Bewegungsfreiheitsgrade bewegt werden kann, und e) ein Betriebszustand eingestellt, wenn das wenigstens eine Bedienelement in die zugehörige Einstellposition gebracht wurde.

WO 2010/054991 A1 offenbart ein Haushaltsgerät umfassend: ein Gehäuse, welches ein Innenfach umschließt; eine Tür, die in Bezug auf das Gehäuse zwischen einem offenen und einem geschlossenen Zustand beweglich ist, um Zugang zu dem Innenfach bereitzustellen; ein System zum Betrieb des Haushaltsgeräts; und einen Energieverbrauchsmonitor, welcher den Energieverbrauch des Systems überwacht. Dieses Dokument offenbart den Oberbegriff des Anspruchs 1.

US 4 644 320 A offenbart ein Heim-Energieüberwachungs- und -steuerungssystem zum Überwachen des elektrischen Energieverbrauchs einer Vielzahl von Gerätelasten. Das System enthält eine Energieüberwachungseinheit für jede Gerätelast, die in eine Standard-Wechselstromsteckdose eingesteckt wird und den Stromverbrauch überwacht und außerdem einen Stromleitungssender / -empfänger zur Kommunikation mit einer Hauptsteuerstation aufweist. Die Hauptsteuerstation empfängt Energieverbrauchsdaten von jeder der Überwachungseinheiten und speichert die Daten zur Anzeige in verschiedenen vom Benutzer auswählbaren Formaten.
US 2006/123807 A1 offenbart eine Methode und ein System zum Überwachen und Bestimmen des Energieverbrauchs und der Energieeffizienz von Geräten, die elektrische und / oder Gasenergie verwenden. In einer Ausführungsform ist ein Energieüberwachungssystem konfiguriert, um den Strom- und / oder Gasverbrauch von Geräten wie Kühlschränken, Klimaanlagen, Waschmaschinen, Trocknern, Whirlpools usw. zu überwachen. Der Energieverbrauch des Geräts wird von einem Stromüberwachungssystem verarbeitet, um die Menge an Strom, die das Gerät verbraucht, und die Energieeffizienz des Geräts zu bestimmen. In einer Ausführungsform überträgt das Energieüberwachungssystem Daten, die mit dem Stromverbrauch der Vorrichtung in Zusammenhang stehen, wie Energieausbeute, Energiekosten, Energieverbrauch usw., an den Gerätebenutzer und / oder an einen Energieversorger, wie etwa ein Versorgungsunternehmen, das das Gas und / oder Elektrizität für das Gerät liefert. Wenn in einer Konfiguration die Energieeffizienz der Vorrichtung einen vordefinierten Schwellenwert überschreitet, wird der Benutzer und / oder der Energieversorger benachrichtigt. Das Energieüberwachungssystem kann so konfiguriert sein, dass es mit dem zu messenden Gerät integriert ist und / oder an diesem angebracht ist. Das Energieüberwachungssystem kann eine Ausgabe auf einer Anzeigevorrichtung bereitstellen, die dem Energieüberwachungssystem zugeordnet ist, das an der überwachten Vorrichtung angebracht ist, und / oder die Ausgabe kann Teil einer Grafikanzeige auf einem Computermonitor sein.

Es ist die **Aufgabe** der vorliegenden Erfindung, ein Umweltbewusstsein und/oder ein Kostenbewusstsein bei einer Bedienung von Küchengeräten zu erhöhen.

Die Aufgabe wird gelöst durch ein Haushaltsgerät, insbesondere Küchengerät, aufweisend ein Kochfeld mit mehreren Kochzonen, wobei das Kochfeld dazu eingerichtet ist, das Kochfeld dazu eingerichtet ist, einen Energieverbrauch für jede der mindestens einen Kochzone zu bestimmen und jeweils anzuzeigen und dazu eingerichtet, einen (addierten oder kumulierten) Energieverbrauch aller Kochzonen zu bestimmen und anzuzeigen. Das Haushaltsgerät weist eine Steuereinheit auf, die dazu eingerichtet ist, auf ein von einem Nutzer initiiertes Ausschalten des Kochfelds hin eine Ausschaltsequenz zu aktivieren, mittels welcher der Energieverbrauch für jede Kochzone einzeln und kumuliert für alle Kochzonen bestimmbar und anzeigbar ist. Das Kochfeld weist zudem für jede der Kochzonen einen Kochzonen-Anzeigenbereich zum Anzeigen zumindest einer Kochstufe dieser Kochzone auf und ist dazu eingerichtet, den Energieverbrauch in den oder mittels der Kochzonen-Anzeigenbereiche anzuzeigen, In anderen Worten können die bei einem Betrieb der Kochzonen zum Anzeigen einer Kochstufe (z.B. von 1 bis 9) verwendeten Kochzonen-Anzeigenbereiche dann, wenn die Kochzonen ausgeschaltet sind, auch zur Anzeige eines Energieverbrauchs verwendet werden. Zusätzlich ist die Steuereinheit dazu eingerichtet, folgende folgenden Schritte durchzuführen:
Initiieren eines Ausschaltvorgangs; Dunkelschalten zumindest der Kochzonen-Anzeigenbereiche für eine vorbestimmte Zeitdauer; Aufeinanderfolgendes Anzeigen des Energieverbrauchs der einzelnen Kochzonen; Erneutes Dunkelschalten zumindest der Kochzonen-Anzeigenbereiche für eine vorbestimmte Zeitdauer; und Anzeigen des kumulierten Energieverbrauchs der Kochzonen.

Dieses Haushaltsgerät weist den Vorteil auf, dass ein Nutzer eine genaue Information über den beim Kochen usw. auftretenden Energieverbrauch und die entsprechenden Kosten erhält. Auch kann der Nutzer selbst ermitteln, welche Konfigurationen wie viel Energie verbrauchen und so ein besonders energiefreundliches Kochen erlernen. Beispielsweise kann der Nutzer anschaulich und ohne großen Aufwand einen Energieverbrauch für einen Kochvorgang mit einem Gargefäß mit und ohne Deckel miteinander vergleichen oder einen Kochvorgang mit einem Gargefäß auf einer großen und auf einer kleinen Kochzone miteinander vergleichen.

Der Energieverbrauch kann beispielsweise eine von der mindestens einen Kochzone verbrauchte elektrische Energie sein. Der Energieverbrauch kann insbesondere in kWh bestimmt und/oder angezeigt werden, was vorteilhafterweise eine vielen Nutzern bekannte Größe darstellt, welche sich leicht vergleichen lässt.

Das Haushaltsgerät kann beispielsweise eine eigenständige Kochstelle, ein Herd oder ein anderes Kombigerät sein.

Das Bestimmen kann ein Messen der Energie umfassen, z.B. mittels eines oder mehrerer Sensoren, wie z.B. mittels eines Strommessers. Das Bestimmen kann auch ein Berechnen (anstelle eines Messens) der Energie umfassen, z.B. durch eine Verknüpfung bekannter Relaistaktzeiten zur Aktivierung einer Kochzone mit zugehörigen bekannten Strompegeln. Das Bestimmen mittels des Berechnens weist den Vorteil auf, dass keine Kosten für einen Messaufbau anfallen.

Dadurch, dass das Kochfeld dazu eingerichtet ist, den Energieverbrauch für jede der mindestens einen Kochzone zu bestimmen und jeweils anzuzeigen, kann sich ein Nutzer einfach über den Energieverbrauch einer bestimmten Kochzone und einer darauf zubereiteten Speise informieren. Der Energieverbrauch kann für eine Einschaltdauer des Kochfelds und/oder für die Lebensdauer des Haushaltsgeräts angezeigt werden.

Dadurch, dass das Kochfeld dazu eingerichtet, einen (addierten oder kumulierten) Energieverbrauch aller Kochzonen zu bestimmen und anzuzeigen, kann sich ein Nutzer einfach über den Energieverbrauch aller Kochzonen und von allen darauf zubereiteten Speisen, die z.B. einen Teil einer Menüfolge bilden, informieren. Der Energieverbrauch kann für eine Einschaltdauer des Kochfelds und/oder für die Lebensdauer des Haushaltsgeräts angezeigt werden.

Es ist eine Ausgestaltung, dass das Kochfeld dazu eingerichtet ist, einen Energieverbrauch während einer vorangegangenen Einschaltdauer des Kochfelds zu bestimmen und anzuzeigen. So kann sich ein Nutzer einfach über den Energieverbrauch eines definierten Garvorgangs informieren. Es ist eine Weiterbildung, dass der Energieverbrauch von einem Nutzer in einem Speicher abspeicherbar und zu einem beliebigen späteren Zeitpunkt wieder abrufbar ist.

Es ist auch eine Ausgestaltung, dass das Kochfeld dazu eingerichtet ist, einen Energieverbrauch für eine Lebensdauer des Kochfelds zu bestimmen und anzuzeigen. Dadurch kann ein Nutzer ein Gefühl für einen Energieverbrauch des Haushaltsgeräts erlangen, insbesondere im Vergleich zu anderen Haushaltsgeräten.

Dadurch, dass das Kochfeld für jede der Kochzonen einen Kochzonen-Anzeigenbereich zum Anzeigen zumindest einer Kochstufe dieser Kochzone aufweist und das Kochfeld dazu eingerichtet ist, den Energieverbrauch in den oder mittels der Kochzonen-Anzeigenbereiche anzuzeigen, kann auf einen dedizierten Energieanzeigenbereich verzichtet werden.

Es ist eine Weiterbildung, dass der Energieverbrauch (d.h., ein bestimmter Energieverbrauch z.B. einer Kochzone oder aller Kochzonen kumuliert) gleichzeitig in mehreren, insbesondere allen, Anzeigenbereichen, insbesondere in allen Kochzonen-Anzeigen bereichen, darstellbar ist. Beispielsweise kann jeder der Kochzonen-Anzeigenbereiche eine oder mehrere unterschiedliche Stellen des Energieverbrauchs anzeigen. Insbesondere kann jeder der Kochzonen-Anzeigenbereiche eine Ziffer darstellen. Der Energieverbrauch kann also mit so vielen Ziffern dargestellt werden, wie die Kochzonen-Anzeigenbereiche bereitstellen.

Es ist eine besonders einfache und kostengünstige Weiterbildung, dass ein Kochzonen-Anzeigenbereich eine Segmentanzeige ist, z.B. eine 7-Segmentanzeige oder eine 14-Segmentanzeige.

Es ist auch eine Weiterbildung, dass die Kochzonen-Anzeigenbereiche dazu eingerichtet sind, eine Zwischen-Kochstufe, welche zwischen zwei vollen Kochstufen liegt (z.B. eine Zwischen-Kochstufe "1.", welche zwischen den Kochstufen "1" und "2" liegt), mittels z.B. eines Punkts darzustellen, beispielsweise mittels einer 7-Segmentanzeige oder einer 14-Segmentanzeige. Durch eine Darstellung des Punkts an geeigneter Stelle kann ein Zahlteiler realisiert werden.

Es ist auch eine Ausgestaltung, dass das Kochfeld dazu eingerichtet ist, eine Anzeige des Kochzonen-Anzeigenbereichs für diejenige Kochzone, deren Energieverbrauch aktuell angezeigt wird, unterschiedlich zu den Anzeigen der Kochzonen-Anzeigenbereiche für die anderen Kochzonen auszugestalten, insbesondere durch eine unterschiedliche Helligkeit. Beispielsweise kann eine Anzeige eines Energieverbrauchs einer ersten Kochzone dadurch optisch hervorgehoben werden, dass diejenige Ziffer, welche sich in dem zu der ersten Kochzone zugehörigen Kochzonen-Anzeigenbereich befindet, unterscheidbar heller oder dunkler dargestellt wird als die Ziffern der anderen (z.B. zweiten bis vierten) Kochzonen-Anzeigenbereiche. So ist der Energieverbrauch gut erkennbar und gleichzeitig die zugehörige Kochzone leicht identifizierbar. Diese Ausgestaltung ist zudem einfach ausgestaltbar, z.B. durch bekannte dimmbare Segmentanzeigen.

Es ist eine optisch besonders gut unterscheidbare Weiterbildung, dass eine Anzeige des Kochzonen-Anzeigenbereichs für diejenige Kochzone, deren Energieverbrauch aktuell angezeigt wird, durch eine Farbe unterschiedlich zu den Anzeigen der Kochzonen-Anzeigenbereiche für die anderen Kochzonen ausgestaltbar ist.

Es ist eine optisch ebenfalls gut unterscheidbare Weiterbildung, dass eine Anzeige des Kochzonen-Anzeigenbereichs für diejenige Kochzone, deren Energieverbrauch aktuell angezeigt wird, durch ein Blinken unterschiedlich zu den Anzeigen der Kochzonen-Anzeigenbereiche für die anderen Kochzonen, welche durchgehend beleuchtet sind, ausgestaltbar ist. Diese Weiterbildung weist auch den Vorteil auf, dass die Anzeige weder für eine Helligkeitsänderung noch für einen Farbwechsel eingerichtet zu sein braucht.

Zur Darstellung eines über die Kochzonen kumulierten Energieverbrauchs kann eine Anzeige des Energieverbrauchs zumindest für die Kochzonen-Anzeigenbereiche gleich dargestellt werden, insbesondere mit einer gleichen, insbesondere erhöhten, Helligkeit.

Es ist eine besonders einfach umsetzbare und ablesbare Weiterbildung, dass eine Anzeige des Kochzonen-Anzeigenbereichs für diejenige Kochzone, deren Energieverbrauch aktuell angezeigt wird, durch ein vorangehendes Anzeigen einer vorbestimmten, insbesondere alphanumerischen, Zeichenkette in diesem Kochzonen-Anzeigenbereich im Gegensatz zu den Anzeigen der Kochzonen-Anzeigenbereiche für die anderen Kochzonen ausgestaltbar ist. Auch diese Weiterbildung weist den Vorteil auf, dass die Anzeige weder für eine Helligkeitsänderung noch für einen Farbwechsel eingerichtet zu sein braucht. Durch die zeitliche Trennung der Identifikation der Kochzone von der Anzeige des Energieverbrauchs wird eine einfache Auffassung erleichtert. Die Zeichenkette kann ein oder mehrere Zeichen umfassen. Die Zeichenkette ist vorteilhafterweise für einen Nutzer als für eine Anzeige einer Energie besonders eingänglich ausgestaltet, z.B. als "E", "En" oder "EnEr" usw. Beispielsweise kann vor einer Anzeige des Energieverbrauchs der ersten Kochzone in dem zugehörigen Kochzonen-Anzeigenbereich ein "E" angezeigt werden, während die anderen Kochzonen-Anzeigenbereiche keine Zeichenkette anzeigen.

Es ist auch eine Ausgestaltung, dass das Kochfeld dazu eingerichtet ist, den Energieverbrauch (insbesondere einen bestimmten Energieverbrauch, z.B. einer Kochzone oder aller Kochzonen kumuliert) in Kochzonen-Anzeigenbereichen anzuzeigen, als auch eine die zugehörige Kochzone identifizierende alphanumerische und/oder symbolische Zeichenkette anzuzeigen. Eine solche Zeichenkette kann z.B. "E1" für die erste Kochzone, "E2" für die zweite Kochzone usw. lauten.

Es ist auch eine Ausgestaltung, dass das Kochfeld dazu eingerichtet ist, den Energieverbrauch (insbesondere einen bestimmten Energieverbrauch, z.B. einer bestimmten Kochzone oder aller Kochzonen kumuliert) in Kochzonen-Anzeigenbereichen anzuzeigen, als auch die zugehörige Kochzone mittels eines Symbols anzuzeigen, wobei das Symbol eine die Kochzone identifizierende Position aufweist. Ein solches Symbol kann z.B. für eine (aus Nutzersicht) unten links angeordnete erste Kochzone ein, z.B. quadratisches, Symbol sein, welches in einem Anzeigenbereich eine untere linke Position einnimmt usw. Dieses Symbol kann beispielsweise mittels einer LED beleuchtet und damit einschaltbar und ausschaltbar sein.

Es ist eine Weiterbildung, dass das Kochfeld dazu eingerichtet ist, die die zugehörige Kochzone identifizierende Zeichenkette oder dass die Kochzone identifizierende Symbol in mindestens einem anderen Anzeigenbereich als einem Kochzonen-Anzeigenbereich anzuzeigen. So kann die die zugehörige Kochzone identifizierende Zeichenkette gleichzeitig mit dem Energieverbrauch angezeigt werden, was eine schnelle und übersichtliche Anzeige ergibt. Der andere Anzeigenbereich kann insbesondere ein Anzeigenbereich für einen Zeitgeber oder "Timer" ("Timer-Anzeigenbereich") sein, da dieser häufig in bestehenden Kochfeldern bereits vorhanden ist. Die die zugehörige Kochzone identifizierende Zeichenkette ist insbesondere für alle Anzeigen eines Energieverbrauchs in demselben anderen Anzeigenbereich anzeigbar oder darstellbar.

Es ist eine Weiterbildung, dass das Kochfeld dazu eingerichtet ist, die die zugehörige Kochzone identifizierende Zeichenkette oder dass die Kochzone identifizierende Symbol in mindestens einem Kochzonen-Anzeigenbereich anzuzeigen. Die Kochzonen-Anzeigenbereiche können dazu insbesondere außer einer alphanumerischen Anzeige auch mindestens ein Symbol anzeigen, z.B. einen Pfeil o.ä. Das Symbol kann vorzugsweise im normalen Betrieb verwendet werden, der Pfeil beispielsweise zum Anzeigen einer aktivierten Timerfunktion für diese Kochzone, so dass hierbei ein herkömmlicher Kochzonen-Anzeigenbereich auch für eine Anzeige des Energieverbrauchs verwendbar ist.

Es ist noch eine Ausgestaltung, dass die Anzeigenbereiche matrixförmig angeordnet sind. Die Anzeigenbereiche können beispielsweise in einer Reihe angeordnet sein (m x 1-Matrix) oder quadratisch (m x m-Matrix) angeordnet sein. Die Anordnung der Anzeigenbereiche in einer Reihe weist den Vorteil auf, dass eine Ablesung des Energieverbrauchs zeilenweise erfolgen kann.

Die Aufgabe wird auch gelöst durch ein Verfahren zum Anzeigen eines Energieverbrauchs an einem Haushaltsgerät, wobei das Haushaltsgerät ein Kochfeld mit mehreren Kochzone umfasst, das Kochfeld für jede der Kochzonen einen Kochzonen-Anzeigenbereich zum Anzeigen zumindest einer Kochstufe dieser Kochzone aufweist, das Kochfeld dazu eingerichtet ist, den Energieverbrauch in den Kochzonen-Anzeigenbereichen anzuzeigen und aufgrund eines Ausschaltens des Kochfelds ein Energieverbrauch für jede Kochzone einzeln bestimmt und angezeigt wird und ein Energieverbrauch kumuliert für alle Kochzonen bestimmt und angezeigt wird. Zudem weist das Verfahren die folgenden Schritte auf:
(i) Initiieren eines Ausschaltvorgangs;
(ii) Dunkelschalten zumindest der Kochzonen-Anzeigenbereiche für eine vorbestimmte Zeitdauer;
(iii) aufeinanderfolgendes Anzeigen des Energieverbrauchs der einzelnen Kochzonen;
(iv) erneutes Dunkelschalten zumindest der Kochzonen-Anzeigenbereiche für eine vorbestimmte Zeitdauer und
(v) Anzeigen des kumulierten Energieverbrauchs und/oder des Gesamtenergieverbrauchs der Kochzonen.

Das Verfahren kann insbesondere analog zu dem Haushaltsgerät ausgestaltet sein.

Die Schritte (v) und (iii) können insbesondere auch getauscht werden. Beispielsweise die Schritte (ii) und (iv) können auch weggelassen werden.

Schritt (iii) kann beispielsweise ein direkt aufeinanderfolgendes Anzeigen des Energieverbrauchs der einzelnen Kochzonen umfassen oder ein durch ein kurzes Dunkelschalten getrenntes aufeinanderfolgendes Anzeigen des Energieverbrauchs der einzelnen Kochzonen umfassen.

Die Zuordnung des aktuell angezeigten Energieverbrauchs zu den einzelnen Kochzonen kann, wie bereits oben beschrieben, beispielsweise durch ein Blinken, eine veränderte Helligkeit, eine Zuordnung einer erklärenden Zeichenkette oder Symbols, ein vorangehendes Anzeigen einer erklärenden Zeichenkette usw. erreicht werden.

In den folgenden Figuren wird die Erfindung anhand von Ausführungsbeispielen schematisch genauer beschrieben. Dabei können zur Übersichtlichkeit gleiche oder gleichwirkende Elemente mit gleichen Bezugszeichen versehen sein.
- Fig.1a-1j: zeigen einen Ablauf einer Energieverbrauchsanzeige eines Kochfelds gemäß einer ersten Ausführungsform;
- Fig.2a-2j: zeigen einen Ablauf einer Energieverbrauchsanzeige eines Kochfelds gemäß einer zweiten Ausführungsform;
- Fig.3a-3n: zeigen einen Ablauf einer Energieverbrauchsanzeige eines Kochfelds gemäß einer dritten Ausführungsform;
- Fig.4a-4j: zeigen einen Ablauf einer Energieverbrauchsanzeige eines Kochfelds gemäß einer vierten Ausführungsform;
- Fig.5a-5j: zeigen einen Ablauf einer Energieverbrauchsanzeige eines Kochfelds gemäß einer fünften Ausführungsform;
- Fig.6a-6j: zeigen einen Ablauf einer Energieverbrauchsanzeige eines Kochfelds gemäß einer sechsten Ausführungsform;
- Fig.7a-7j: zeigen einen Ablauf einer Energieverbrauchsanzeige eines Kochfelds gemäß einer siebten Ausführungsform;
- Fig.8a-8j: zeigen einen Ablauf einer Energieverbrauchsanzeige eines Kochfelds gemäß einer achten Ausführungsform;
- Fig.9a-9j: zeigen einen Ablauf einer Energieverbrauchsanzeige eines Kochfelds gemäß einer neunten Ausführungsform.

**Fig.1a** zeigt in Draufsicht einen Ausschnitt aus einem Kochfeld 1. Das Kochfeld 1 kann beispielsweise ein Einzelgerät oder ein Teil eines Herds sein. Der Ausschnitt zeigt einen unteren Rand des Kochfelds 1, vor welchen sich üblicherweise ein Nutzer stellt, um das Kochfeld 1 zu bedienen. Der untere Rand ist hier als eine Leiste 2, z.B. aus gebürstetem Aluminium, ausgebildet. Oberhalb der Leiste 2 befindet sich eine oberseitige Kochfeldabdeckung 3 aus Glas oder Glaskeramik, auf welcher verschiedene Symbole S in einer Reihe parallel zu der Leiste 2 angeordnet sind. Diese Symbole S können beispielsweise mit Sensorfeldern unterlegt sein, so dass sie als Sensortaster dienen. Beispielsweise bezeichnet das hier ganz links dargestellte Symbol S einen Ein-/Aus-Schalter 4, welcher dann, wenn er von einem Nutzer betätigt oder berührt wird, das Kochfeld einschaltet oder ausschaltet. Rechts daneben befinden sich zwei Sensortaster "-" 5a und "+" 5b zum Herunterstellen bzw. Hochstellen einer Kochstufe einer zugeordneten Kochzone. Die Kochzone ist durch ein oberhalb der Sensortaster 5a und 5b angeordnetes Symbol 6 identifizierbar, welches hier durch den ausgefüllten Punkt unterhalb eines offenen Punktes eine Kochzone 7a von vier quadratisch angeordneten Kochzonen andeutet, welche sich innerhalb des quadratischen Musters an einer linken unteren Position befindet.

Rechts neben dem Sensortaster 5b zum Hochstellen der Kochstufe des linken unteren Kochfelds 7a befindet sich ein Sensortaster 8 u.a. zum Aktivieren einer Kindersicherung.

Rechts neben dem Sensortaster 8 befinden sich analog zu den zwei Sensortastern 5a und 5b wiederum zwei Sensortaster 9a und 9b zum Herunterstellen bzw. Hochstellen einer Kochstufe einer linken oberen Kochzone (o. Abb.), welche durch das aufgedruckte Symbol 10 angedeutet und identifizierbar ist.

Rechts neben den Sensortastern 9a und 9b befinden sich wiederum zwei Sensortaster 11a und 11b zum Herunterstellen bzw. Hochstellen eines Eingangswerts, jedoch nun zum Einstellen einer Zeit an einem Zeitgeber oder "Timer", welcher durch das uhrenförmige Timer-Symbol 12 angedeutet ist. Oberhalb der dem Timer zugeordneten Symbole und Taster 11a, 11b, 12 befindet sich ein Timer-Anzeigenbereich 23 zum Anzeigen einer zugehörigen Zeitdauer. Der Timer-Anzeigenbereich 23 weist dazu zwei 7-Segment- oder 14-Segment-Anzeigen auf.

Rechts von den Symbolen oder Tastern 11a, 11b, 12 befinden sich analog zu der linken Seite jeweils zwei Paare von Sensortastern 13a und 13b bzw. 15a und 15b zum Herunterschalten oder Hochschalten einer Kochstufe der rechten oberen Kochzone, wie durch das Symbol 14 angedeutet, bzw. der rechten unteren Kochzone 7b, wie durch das Symbol 16 angedeutet.

Die Reihe der Symbole S kann auch noch weitere Sensortaster oder andere Bedienelemente oder Symbole aufweisen.

Zusätzlich zu den Bedienelementen, insbesondere Sensortaster, und aufgedruckten Symbolen weist das Kochfeld 1 noch Anzeigenbereiche auf, welche entweder eine feste Form aufweisen und wahlweise an- und ausschaltbar sind oder welche eine flexible Anzeige mehrerer Symbole oder Zeichen usw. zulassen. Im Einzelnen weist das Kochfeld 1 einen oberhalb des Ein-/Aus-Schalters 4 angeordneten Anzeigenbereich 17 auf, welcher leuchtet, wenn das Kochfeld eingeschaltet ist und dunkelgeschaltet ist (ausgeschaltet oder deaktiviert ist), wenn das Kochfeld 1 ausgeschaltet ist oder sich innerhalb einer Ausschaltsequenz befindet. Jeder der Kochzonen 7a, 7b ist ferner eine Kochstufenanzeige in Form eines Kochzonen-Anzeigenbereichs 18 bis 21 zugeordnet, welcher jeweils durch eine Segmentanzeige realisiert ist. Die Segmentanzeige kann beispielsweise die Ziffern 0 bis 9 sowie verschiedene Buchstaben und Zeichen, beispielsweise Punkte, darstellen. Hier zeigen die Kochzonen-Anzeigenbereiche 18 bis 21 bei einem eingeschalteten Kochfeld 1 die folgenden Kochstufen an: Kochstufe "9" für die linke untere Kochzone, Kochstufe "5" für die linke obere Kochzone, Kochstufe "1" für die rechte obere Kochzone und Kochstufe "3." für die rechte untere Kochzone 7b. Die Kochstufe "3." stellt eine Zwischenstufe zwischen den Kochstufen 3 und 4 dar, so dass insgesamt jede der Kochzonen 7a und 7b mit 17 oder 18 Kochstufen betrieben werden kann. Fig.1a zeigt somit ein eingeschaltetes Kochfeld 1, bei dem alle vier Kochzonen 7a, 7b aktiviert sind.

Fig.1b zeigt das Kochfeld 1, nachdem ein Nutzer den Ein-/Aus-Schalter 4 betätigt hat. Dadurch wird das Kochfeld 1 ausgeschaltet, wozu eine dem Kochfeld 1 zugeordnete Steuereinheit eine Ausschaltsequenz oder -routine aktiviert. Dazu werden zunächst die Anzeigenbereiche 17 als auch die Kochzonen-Anzeigenbereiche 18 bis 21 dunkelgeschaltet bzw. deaktiviert. Gleichzeitig wird ein Energiesymbol-Anzeigenbereich 22 aktiviert. Der Energiesymbol-Anzeigenbereich 22 zeigt dem Nutzer an, dass sich das Kochfeld 1 in einem Zustand befindet, in welchem es einen Energieverbrauch der Kochzonen 7a, 7b berechnet und anzeigt. Der Energiesymbol-Anzeigenbereich 22 zeigt fest die Zeichenkette "kWh" an, in welcher Einheit die verbrauchte Energie im Folgenden angezeigt wird. Diese Anzeige in kWh ist einem Nutzer bekannt und deshalb für einen Vergleich zugänglich.

**Fig.1c** zeigt das Kochfeld 1 mit einem angezeigten ersten Energieverbrauch in dem vorangegangenen Einschaltintervall, nämlich für die linke untere Kochzone 7a. Die Kochzonen-Anzeigenbereiche 18 bis 21, welche in einer Reihe angeordnet sind, dienen nun zur Anzeige der verschiedenen Ziffern des Werts der verbrauchten Energie. Der angezeigte Energieverbrauch beträgt hier "0.623" kWh, d.h. 0,623 kWh, wobei der Punkt der Segmentanzeige des Kochzonen-Anzeigenbereichs 18 den Zahlteiler darstellt.

Damit ein Nutzer diejenige Kochzone 7a identifizieren kann, auf welche sich die Anzeige des Energieverbrauchs bezieht, ist derjenige Kochzonen-Anzeigenbereich (hier: 18), welcher der zugeordneten Kochzone (hier: 7a) entspricht, in einer zu den anderen Kochzonen-Anzeigenbereichen 19 bis 21 unterschiedlichen Helligkeit angezeigt. Hierzu ist das in dem Kochzonen-Anzeigenbereich 18 angezeigte Symbol "0." heller angezeigt als die in den Kochzonen-Anzeigenbereichen 19 bis 21 angezeigten Symbole (Ziffer "6", "2" und "3"). Alternativ kann die Anzeige des zu der aktuell angezeigten Kochzone zugehörigen Kochzonen-Anzeigenbereichs auch dunkler leuchten.

**Fig.1d** zeigt eine zu der Fig.1c analoge Darstellung eines Energieverbrauchs, jedoch nun für die linke obere Kochzone. Dazu strahlt der Kochzonen-Anzeigenbereich 19 für diese Kochzone heller als die anderen Kochzonen-Anzeigenbereiche 18, 20, 21. Angezeigt wird ein Energieverbrauch von 0,872 kWh.

**Fig.1e** und **Fig.1f** zeigen auf analoge Weise den Energieverbrauch für die rechte obere Kochzone und die rechte untere Kochzone 7b, nämlich einen Energieverbrauch von 0,144 kWh bzw. 0,259 kWh.

Der angezeigte Energieverbrauch entspricht jeweils dem Energieverbrauch pro Kochzone für die Dauer zwischen dem letzten Einschalten des Kochfelds 1 und dem zugehörigen Ausschalten (Einschaltdauer).

**Fig.1g** zeigt anschließend an den Energieverbrauch der einzelnen Kochzonen 7a, 7b den kumulierten oder addierten Energieverbrauch aller vier Kochzonen 7a, 7b für die letzte Einschaltdauer des Kochfelds 1, nämlich hier 1,898 kWh (= 0,623 kWh + 0,872 kWh + 0,144 kWh + 0,259 kWh). Zur Unterscheidung der Anzeige des kumulierten Energieverbrauchs leuchten die Kochzonen-Anzeigenbereiche 18 bis 21 mit der gleichen Helligkeit, so dass keine Hervorhebung einer bestimmten Kochzone 7a, 7b auftritt.

**Fig.1h** zeigt folgend einen Gesamtenergieverbrauch des Kochfelds 1 seit seiner ersten Inbetriebnahme, nämlich hier von 278 kWh. Dabei zeigt der am weitesten rechts stehende Kochzonen-Anzeigenbereiche 21 einen Punkt als Zahlteiler an. Unter der "ersten Inbetriebnahme" kann der gesamte Energieverbrauch auch über die Lebenszeit des Kochfelds 1 verstanden werden, der Gesamtenergieverbrauch seit dem letzten Anschließen an eine Stromversorgung und/oder der Energieverbrauch seit einem letztmaligen Zurücksetzen eines den Gesamtenergieverbrauch speichernden Speichers.

**Fig.1i** zeigt einen auf die Anzeige der Werte der verschiedenen Energieverbräuche folgenden Zustand des Kochfelds 1, in welchem analog zu Fig.1b die Kochzonen-Anzeigenbereiche 18 bis 21 wieder sämtlich ausgeschaltet sind. Fig.1i entspricht einem Ende einer Routine oder Sequenz zur Anzeige des Energieverbrauchs.

**Fig.1j** zeigt eine sich anschließende Anzeige einer Restwärme für die den angezeigten Kochzonen-Anzeigenbereichen 18 bis 21 zugeordneten Kochzonen 7a, 7b, wobei die Segmentanzeigen ein "H" für eine heiße Kochzone 7a, 7b und ein "h" für eine weniger heiße Kochzone anzeigen.

**Fig.2a bis Fig.2j** zeigen einen Ablauf einer Energieverbrauchsanzeige analog zu dem in den Fign.1a bis 1j gezeigten Ablauf, außer dass nun für eine Anzeige des Energieverbrauchs der einzelnen Kochzonen 7a, 7b der zugehörige Kochzonen-Anzeigenbereich 18 bis 21 keine unterschiedliche Helligkeit ausweist, sondern blinkt, wie durch die in **Fig.2c bis Fig.2f** gezeigten Strahlen angedeutet. Die in den **Fig.2g und Fig.2h** gezeigten kumulierten Energieverbrauchswerte für die vorangegangene Einschaltdauer des Kochfelds 1 bzw. für den Gesamtenergieverbrauch des Kochfelds 1 weisen keinen blinkenden Kochzonen-Anzeigenbereich 18 bis 21 auf. Das blinkende Anzeigen weist den Vorteil auf, dass es auch in Anzeigen implementierbar ist, welche keine abstufbare Helligkeit ermöglichen, und sie außerdem sehr gut wahrnehmbar sind, was die Identifizierung der aktuellen Kochzone erleichtert.

**Fig.3a bis Fig.3n** zeigen einen Ablauf einer Energieverbrauchsanzeige des Kochfelds 1 gemäß einer dritten Ausführungsform, wobei anstelle einer der Anzeigen 1c bis 1g oder 2c bis 2g jeweils zwei Schritte oder Teilschritte durchgeführt werden. Anstelle einer Differenzierung oder eines Fehlens einer Differenzierung der Kochzonen-Anzeigenbereiche 18 bis 21 wird nun jeweils zunächst ein erster Teilschritt durchgeführt, bei welchem an einem Kochzonen-Anzeigenbereich 18 bis 21, deren Energieverbrauch angezeigt werden soll (entsprechend den Fign. 1c bis 1f oder 2c bis 2f), ein Zeichen angezeigt wird und in den anderen Kochzonen-Anzeigenbereichen 18 bis 21 kein Zeichen angezeigt wird. Das Zeichen kann beispielsweise eine Abkürzung für den Ausdruck "Energie" sein z.B. "E". Das Zeichen kann, wie hier angedeutet, blinken. Durch diesen ersten Teilschritt, der in den **Fign.3b****,** **3d****,** **3f** **und** **3h** gezeigt ist, wird durch das "E" dem Nutzer ein Hinweis auf diejenige Kochzone 7a, 7b gegeben, welche im Folgenden (in den **Fign.3c****,** **3e****,** **3g** **bzw. 3i**) angezeigt wird. Der folgend angezeigte Energieverbrauch kann für alle Kochzonen-Anzeigenbereiche 18 bis 21 auf gleiche Weise dargestellt sein, d.h., ohne Helligkeitsunterschiede und ohne ein Blinken.

Diese Ausgestaltung weist den Vorteil auf, dass eine Identifizierung der Kochzone 7a, 7b und einer zugehörigen Anzeige des Energieverbrauchs zeitlich getrennt sind, so dass sich ein Nutzer besser auf das Ablesen des Energieverbrauchs konzentrieren kann, welcher auch besser lesbar ist.

Der den Fign.1g oder 2g analoge kumulierte Energieverbrauch für die vorangegangene Einschaltdauer des Kochfelds 1 wird hier so angezeigt, dass, wie in **Fig.3j** gezeigt, alle Kochzonen-Anzeigenbereiche 18 bis 21 in einem ersten Teilschritt jeweils durch ein (blinkendes oder nicht blinkendes) "E" angezeigt werden, wodurch ein Nutzer sofort intuitiv erkennt, dass im Folgenden, wie in **Fig. 3k** gezeigt, der Energieverbrauch aller Kochzonen 7a, 7b gemeinsam angezeigt wird. Der in **Fig. 3I** gezeigte Gesamtenergieverbrauch des Kochfelds 1 seit seiner ersten Inbetriebnahme kann sich direkt an die Anzeige des kumulierten Energieverbrauchs für die vorangegangene Einschaltdauer anschließen.

Durch die in den Fign. 3b, 3d, 3f, 3h und 3j gezeigten ersten Teilschritte kann auf das davor zur zeitlichen Differenzierung der Anzeigen in den Fign. 1b und 1i oder 2b und 2i gezeigte Dunkelschalten der Kochzonen-Anzeigenbereiche 18 bis 21 verzichtet werden.

**Fig.4a bis Fig.4j** zeigen einen Ablauf einer Energieverbrauchsanzeige des Kochfelds 1 gemäß einer vierten Ausführungsform. Der Anzeigenablauf gemäß der vierten Ausführungsform ähnelt dem Anzeigenablauf beispielsweise gemäß der ersten Ausführungsform, wie sie in den Fign.1a bis 1j gezeigt ist, wobei jedoch nun zusätzlich ein Anzeigenbereich für den Zeitgeber, im Folgenden "Timer-Anzeigenbereich" 23 genannt, zur Identifizierung einer Kochzone 7a, 7b bzw. aller Kochzonen 7a, 7b verwendet wird, und zwar anstelle einer Differenzierung einer Anzeige der Kochzonen-Anzeigenbereiche 18 bis 21. Dabei wird hier insbesondere ausgenutzt, dass der Timer-Anzeigenbereich 23 mindestens zwei Ziffern darstellen kann. Die erste Ziffer soll eine Energieanzeige symbolisieren, z.B. "E", während die zweite Ziffer einer einer Kochzone 7a, 7b zugehörigen Zahl zugeordnet ist.

Beispielsweise zeigt die zu Fig.1c analoge **Fig.4c** in den Kochzonen-Anzeigenbereichen 18 bis 21 den Energieverbrauch der unteren linken Kochzone 7a. Die Kochzone 7a wird als "erste Kochzone" bezeichnet und in dem Timer-Anzeigenbereich 23 als Zeichenkette "E1" angezeigt. Ein Nutzer weiß somit, dass die in den Kochzonen-Anzeigenbereichen 18 bis 21 angezeigte Zahl einem Energieverbrauch für den vorangegangenen Einschaltzustand des Kochfelds 1 der ersten Kochzone 7a entspricht. Analog zeigen die **Fign.4d bis 4f** den jeweiligen Energieverbrauch der zweiten (linken oberen) Kochzone "E2", den Energieverbrauch der dritten (oberen, rechten) Kochzone "E3" bzw. den Energieverbrauch der vierten (unteren, rechten) Kochzone "E4" 7b. Die Bezeichnung der Kochzonen als erste bis vierte Kochzone entspricht dabei der in Leserichtung von links nach rechts angegebenen Reihe der Kochzonensymbole 6, 10, 14 und 16.

Der kumulierte Energieverbrauch während der vorangegangenen Einschaltdauer des Kochfelds 1 kann beispielsweise durch die Zeichenkette "En" symbolisiert werden, wie in **Fig.4g** gezeigt. Die Zeichenkette "En" kann, wie in **Fig.4h** gezeigt, auch während der Anzeige des Gesamtenergieverbrauchs des Kochfelds 1 angezeigt werden, wobei ein Nutzer zwischen dem kumulierten Energieverbrauch und dem Gesamtenergieverbrauch erstens durch die Abfolge der Anzeige als auch durch die Größe des angezeigten Energiewerts unterscheiden kann.

Diese Ausgestaltung weist den Vorteil auf, dass eine Anzeige des Energieverbrauchs einfach ablesbar und einer bestimmten Kochzone gleichzeitig zuweisbar ist.

**Fig.5a bis Fig.5j** zeigen einen Ablauf einer Energieverbrauchsanzeige des Kochfelds 1 gemäß einer fünften Ausführungsform. Dieser Ablauf ist ähnlich dem in den Fign.4a bis 4j gezeigten Ablauf gemäß der vierten Ausführungsform, wobei nun in dem Timer-Anzeigenbereich 23 keine Zeichenkette aus Ziffern und/oder Buchstaben angezeigt wird, sondern ein Symbol, hier: ein kleines Quadrat 24, dessen Position in dem Timer-Anzeigenbereich 23 einer relativen Position einer zugehörigen Kochzone 7a, 7b auf dem Kochfeld 1 entspricht. Beispielsweise zeigen die **Fign.5c bis 5f** hintereinander jeweils das Quadrat 24 als ein Symbol für die jeweils angezeigte Kochstelle 7a, 7b, wobei beispielsweise das Quadrat 24 in **Fig.5c****,** welches in dem Timer-Anzeigenbereich 23 eine relative linke untere Position einnimmt, der linken unteren Kochzone 7a entspricht. Analog befindet sich das Quadrat 24 in **Fig.5d** in einer linken oberen Position des Timer-Anzeigenbereichs 23 und identifiziert somit eine Anzeige eines Energieverbrauchs für die entsprechende, sich auf einer linken oberen Position auf dem Kochfeld 1 befindlichen Kochzone usw. Der kumulierte Energieverbrauch für die vorangegangene Einschaltdauer des Kochfelds 1 kann, wie in **Fig.5g** gezeigt, beispielsweise durch ein Anzeigen aller Quadrate 24 symbolisiert sein, was hier beispielsweise durch eine Anzeige zweier Ziffern "8" realisierbar ist. Auch hier kann ein Nutzer außer über die angezeigte Position des jeweiligen Quadrats 24 den Energieverbrauch einer Kochzone 7a, 7b über die Reihenfolge der Anzeige feststellen.

Der Gesamtenergieverbrauch, wie er in **Fig.5h** gezeigt ist, kann beispielsweise dadurch von den anderen Energieverbrauchsanzeigen unterschieden werden, dass der Timer-Anzeigenbereich 23 dunkelgeschaltet ist.

**Fig.6a bis Fig.6j** zeigen einen Ablauf einer Energieverbrauchsanzeige des Kochfelds 1 gemäß einer sechsten Ausführungsform ähnlich zu dem Ablauf der Energieverbrauchsanzeige gemäß der fünften Ausführungsform, wobei nun jedoch zur Identifizierung einer Kochzone 7a, 7b bzw. aller Kochzonen 7a, 7b das in dem Timer-Anzeigenbereich 23 aufgeführte Symbol nicht gleich ist, sondern sich abhängig von der zugeordneten Kochzone 7a, 7b unterscheidet. So zeigt die zu Fig.5c analoge **Fig.6c** kein volles Quadrat mehr, sondern nur noch zwei im Wesentlichen rechtwinklig aneinanderstoßende Balken, welche als eine Pfeilspitze 25 gedeutet werden können.

Diese Pfeilspitze 25 befindet sich nicht nur in einem linken unteren Bereich des Timer-Anzeigenbereichs 23 und identifiziert somit die linke untere Kochzone 7a, sondern die Pfeilspitze 25 zeigt zudem in die linke untere Richtung. Dadurch wird eine Erkennung der Position des Symbols 25 in dem Timer-Anzeigenbereich 23 erleichtert.

Entsprechend weisen die Pfeilspitzen 25 für die **Fign.6d bis 6f** nach links oben, rechts oben bzw. rechts unten. Die in **Fig.6g** gezeigte kumulative Energieverbrauchsanzeige setzt sich aus allen Pfeilspitzen 25 zusammen und ergibt ein hohles quadratisches Symbol, welches als ein Symbol für eine Außenkontur des gesamten Kochfelds 1 steht und von einem Nutzer auch leicht als solches erkannt wird.

**Fig.7a bis Fig.7j** zeigen einen Ablauf einer Energieverbrauchsanzeige des Kochfelds 1 gemäß einer siebten Ausführungsform, welche ähnlich zu dem Ablauf der Energieverbrauchsanzeige gemäß der vierten Ausführungsform ist. Während jedoch in den Fign.4c bis 4h die entsprechenden Energieverbrauchsanzeigen mittels einer unterschiedlichen Anzeige des Timer-Anzeigenbereichs 23 differenziert werden oder differenziert werden können (so mag auch die in Fig.4h gezeigte Zeichenfolge "En" durch eine andere Zeichenfolge ersetzt werden, "Eg" usw.), wird nun in dem Timer-Anzeigenbereich 23 für jede der in den **Fign.7b bis 7h** gezeigten Energieverbrauchswerte jeweils die gleiche Zeichenfolge "En" angezeigt, welche lediglich symbolisieren soll, dass die angezeigten Ziffern zu einer Energieverbrauchsanzeige gehören. Eine Differenzierung zwischen den unterschiedlichen Arten des Energieverbrauchs geschieht durch ein weiteres Symbol, nämlich einen oberhalb der Ziffern der Kochzonen-Anzeigenbereiche 18 bis 21 anzeigbaren liegenden Pfeil 26. Dieser Pfeil 26 kann Teil der Segmentanzeige des Kochzonen-Anzeigenbereichs 18 bis 21 oder ein jeweils eigenständiger Anzeigenbereich sein. Im normalen Betrieb kann dieser liegende Pfeil 26 beispielsweise einen für die zugehörige Kochzone 7a, 7b aktivierten Zeitgeber oder Timer symbolisieren. **Fig.7c** zeigt somit beispielhaft eine Energieverbrauchsanzeige für die linke untere Kochzone 7a, da sich der liegende Pfeil 26 oberhalb der Kochstufenanzeige für die linke untere Kochzone 7a befindet. Der kumulierte Energieverbrauch für alle Kochzonen 7a, 7b während der vorangegangenen Einschaltdauer kann dadurch symbolisiert werden, dass die Pfeile 26 jeder der Kochstellen 7a, 7b aktiviert sind bzw. aufleuchten, wie in **Fig.7g** gezeigt. Der Gesamtenergieverbrauch kann beispielsweise durch das Fehlen der Anzeige oder durch das Deaktivieren der liegenden Pfeile 26 identifiziert sein, wie in **Fig.7h** gezeigt. Die Verwendung des Timer-Anzeigenbereichs 23 weist den weiteren Vorteil auf, dass auf den gesonderten Energiesymbol-Anzeigenbereich 22 verzichtet werden kann.

**Fig.8a bis Fig.8j** zeigen einen Ablauf einer Energieverbrauchsanzeige eines Kochfelds 31 gemäß einer achten Ausführungsform. In dem Kochfeld 31 sind die Kochzonen-Anzeigenbereiche 18 bis 21 nun nicht mehr linear von links nach rechts (d.h., in einer 4x1-Matrixanordnung) angeordnet, sondern quadratisch in einer 2x2-Matrixanordnung. Die Position des jeweiligen Kochzonen-Anzeigenbereichs 18 bis 21 entspricht einer relativen Position der zugehörigen Kochzone 7a, 7b auf dem Kochfeld 31. Eine Aktivierung einer Einstellung einer jeweiligen Kochzone 7a, 7b geschieht beispielsweise durch ein mehrfaches Berühren oder Betätigen ("Toggeln") eines Kochfeld-Aktivierungstasters 48 des jeweiligen Kochzonen-Anzeigenbereichs 18 bis 21. Folgend kann durch ein Betätigen einer Timeraktivierungstaste 49 eine Timerfunktion für die zugeordnete Kochzone 7aa, 7b aktiviert werden. Die aktivierte Timerfunktion wird durch ein Aufleuchten eines Timeraktivierungs-Anzeigenbereichs 47 angezeigt. Dabei ist jedem der Kochzonen-Anzeigenbereiche 18 bis 21 benachbart ein uhrenähnliches, aufgedrucktes Timersymbol 42 und einer der Timeraktivierungs-Anzeigenbereiche 47 zugeordnet.

Nach einem Betätigen des Ein-/Aus-Schalters 4 wird zunächst, wie in **Fig.8b** gezeigt, in zwei benachbarten Kochzonen-Anzeigenbereichen 19, 20 die Zeichenkette "En" angezeigt, um einen Nutzer darauf vorzubereiten, dass im Folgenden ein Energieverbrauch angezeigt wird.

Folgend werden in **Fig.8c** in den Kochzonen-Anzeigenbereichen 19, 20, 18, 21 von links oben nach rechts unten die entsprechenden Ziffern des Werts der verbrauchten Energie angezeigt, hier zunächst einen Energieverbrauch von 0,872 kWh für die linke obere Kochzone symbolisierend, welche durch den an dem zugehörigen Kochzonen-Anzeigenbereich 19 leuchtenden Timeraktivierungs-Anzeigenbereich 47 identifizierbar ist. Entsprechend werden nacheinander, wie in den **Fign.8d bis 8f** gezeigt, die Energieverbrauchswerte für die rechte obere Kochzone, die linke untere Kochzone 7a und die rechte untere Kochzone 7b angezeigt. Der kumulierte Energieverbrauch aller Kochzonen 7a, 7b für die letzte Einschaltdauer des Kochfelds 31 wird durch ein Aktivieren sämtlicher Timeraktivierungs-Anzeigenbereiche 47 symbolisiert. Der Gesamtenergieverbrauch wird, wie in **Fig.8h** gezeigt, dadurch identifiziert, dass keiner der Timeraktivierungs-Anzeigenbereiche 47 aktiviert ist. Danach wird in **Fig.8i** ein Abschluss der Energieanzeigesequenz durch ein erneutes Anzeigen der Zeichenkette "En" symbolisiert. Auch hier kann auf den gesonderten Energiesymbol-Anzeigenbereich 22 verzichtet werden.

**Fig.9a bis Fig.9j** zeigen einen Ablauf einer Energieverbrauchsanzeige eines Kochfelds 51 gemäß einer neunten Ausführungsform. Das Kochfeld 51 weist nun Kochzonen-Anzeigenbereiche 58 bis 61 auf, welche in einer 2x2-Matrixform angeordnet sind, wobei die Position der Kochzonen-Anzeigenbereiche 58 bis 61 zumindest annähernd einer relativen Position der zugehörigen Kochzonen auf dem Kochfeld 51 entspricht. Die Kochzonen-Anzeigenbereich 58 bis 61 sind jeweils seitlich neben einem zugehörigen Kochzonensymbol-Anzeigenbereich 58a bis 61a angeordnet, wobei jeder der Kochzonensymbol-Anzeigenbereiche 58a bis 61a eine zugehörige Kochzone symbolisiert. Die Kochzonensymbol-Anzeigenbereiche 58a bis 61a sind somit ebenfalls in einer 2x2-Matrixform angeordnet. Die Kochzonensymbol-Anzeigenbereich 58a bis 61a dienen auch als Sensortaster bzw. als berührempfindliche Anzeigen, wobei ein Nutzer durch ein Aktivieren eines der Kochzonensymbol-Anzeigenbereiche 58a bis 61a eine Einstellung von Parametern zu der zugehörigen Kochzone aktivieren kann. Ein aktivierter Kochzonensymbol-Anzeigenbereich 58a bis 61a kann entsprechend leuchten, während die anderen Kochzonensymbol-Anzeigenbereiche 58a bis 61a zumindest teilweise dunkelgeschaltet sind.

Das Kochfeld 51 weist zudem einen Timer-Anzeigenbereich 52 seitlich beabstandet zu den Kochzonen-Anzeigenbereichen 58 bis 61 und den Kochzonensymbol-Anzeigenbereichen 58a bis 61a auf.

Die Anzeige der Energieverbrauchswerte beginnt, wie in **Fig.9b** gezeigt, nach einem Deaktivieren des Kochfelds 51 dadurch, dass in dem Timer-Anzeigenbereich 52 die Zeichenkette "En" angezeigt wird, welche auf eine Anzeige eines Energieverbrauchs hindeutet. Die Kochzonen-Anzeigenbereiche 58 bis 61 und die Kochzonensymbol-Anzeigenbereiche 58a bis 61a sind dunkelgeschaltet bzw. nicht aktiviert.

Folgend wird, wie in **Fig.9c** gezeigt, das Kochzonensymbol in dem Kochzonensymbol-Anzeigenbereich 59a angezeigt, für deren zugehörige (linke obere) Kochstelle der Energieverbrauch für die letzte Einschaltphase angezeigt wird. Die Energieverbrauchsanzeige erfolgt in zwei horizontal benachbarten Kochzonen-Anzeigenbereichen 59 und 60, wobei der linke Kochzonen-Anzeigenbereich 59 die Stellen vor dem Komma und der Kochzonen-Anzeigenbereich 60 die Stellen nach dem Komma anzeigt. Im Folgenden kann, wie in den **Fign.9d bis 9f** gezeigt, ein jeweiliger Energieverbrauch für eine zugehörige Kochzone 7a, 7b in den gleichen Kochzonen-Anzeigenbereichen 59, 60 bei entsprechend wechselnd aktivierten Kochzonensymbol-Anzeigenbereichen 58a bis 61a angezeigt werden.

**Fig.9g** zeigt die Anzeige des kumulierten Energieverbrauchs für die vorhergehende Einschaltdauer des Kochfelds 51, wobei nun sämtliche Kochzonensymbol-Anzeigenbereiche 58a bis 61a aktiviert sind.

**Fig.9h** zeigt die Anzeige des Gesamtenergieverbrauchs, welcher für einen Nutzer dadurch identifizierbar ist, dass ebenfalls alle Kochzonensymbol-Anzeigenbereiche 58a bis 61a aktiviert sind bzw. leuchten, aber nur ein ganzzahliger Wert eines Energieverbrauchs angezeigt wird, hier beispielsweise nur in dem rechten oberen Kochzonen-Anzeigenbereich 60.

Zum Abschluss der Energieverbrauchsanzeigensequenz werden die Kochzonen-Anzeigenbereiche 58 bis 61 und die zugehörigen Kochzonensymbol-Anzeigenbereiche 58a bis 61a dunkelgeschaltet, wie in **Fig.9i** gezeigt.

Wie in **Fig.9j** gezeigt, schließt sich wiederum eine Anzeige einer Restwärme in den einzelnen Kochzonen-Anzeigenbereichen 58 bis 61 an.

Auch hier kann auf den gesonderten Energiesymbol-Anzeigenbereich 22 verzichtet werden.
Selbstverständlich ist die vorliegende Erfindung nicht auf die gezeigten Ausführungsbeispiele beschränkt, solang diese nicht den Rahmen der Erfindung wie in den Ansprüchen definiert verlassen.

So sind die Anzeigenbereiche nicht auf eine Verwendung mit Segmentanzeigen beschränkt. Beispielsweise können auch Flüssigkristallbildschirme verwendet werden.

### Bezugszeichenliste

- 1: Kochfeld
- 2: Leiste
- 3: Kochfeldabdeckung
- 4: Ein-/Aus-Schalter
- 5a: Sensortaster "-"
- 5b: Sensortaster "+"
- 6: Kochzonensymbol
- 7a: linkes unteres Kochfeld / Kochstelle / Kochzone
- 7b: rechtes unteres Kochfeld / Kochstelle / Kochzone
- 8: Sensortaster
- 9a: Sensortaster
- 9b: Sensortaster
- 10: Kochzonensymbol
- 11a: Sensortaster
- 11b: Sensortaster
- 12: Timersymbol
- 13a: Sensortaster
- 13b: Sensortaster
- 14: Kochzonensymbol
- 15a: Sensortaster
- 15b: Sensortaster
- 16: Kochzonensymbol
- 17: Anzeigenbereich
- 18: Kochzonen-Anzeigenbereich
- 19: Kochzonen-Anzeigenbereich
- 20: Kochzonen-Anzeigenbereich
- 21: Kochzonen-Anzeigenbereich
- 22: Energiesymbol-Anzeigenbereich
- 23: Timer-Anzeigenbereich
- 24: Quadrat
- 25: Pfeilspitze
- 26: Pfeil
- 31: Kochfeld
- 33: Kochfeldabdeckung
- 35a: Sensortaster
- 35b: Sensortaster
- 42: Timersymbol
- 47: Timeraktivierungs-Anzeigenbereich
- 48: Kochfeld-Aktivierungstasters
- 51: Kochfeld
- 52: Timer-Anzeigenbereich
- 58: Kochzonen-Anzeigenbereich
- 58a: Kochzonensymbol-Anzeigenbereich
- 59: Kochzonen-Anzeigenbereich
- 59a: Kochzonensymbol-Anzeigenbereich
- 60: Kochzonen-Anzeigenbereich
- 60a: Kochzonensymbol-Anzeigenbereich
- 61: Kochzonen-Anzeigenbereich
- 61a: Kochzonensymbol-Anzeigenbereich

## Patentansprüche

1. Haushaltsgerät, aufweisend ein Kochfeld (1; 31; 51) mit mehreren Kochzonen (7a; 7b), wobei
- das Kochfeld (1; 31; 51) dazu eingerichtet ist, den Energieverbrauch für jede der Kochzonen (7a; 7b) zu bestimmen und jeweils anzuzeigen; und
- das Kochfeld (1; 31; 51) dazu eingerichtet ist, einen Energieverbrauch aller Kochzonen (7a; 7b) zu bestimmen und anzuzeigen.
**dadurch gekennzeichnet, dass**
- das Haushaltsgerät eine Steuereinheit aufweist, die dazu eingerichtet ist, auf ein von einem Nutzer initiiertes Ausschalten des Kochfelds (1; 31; 51) hin eine Ausschaltsequenz zu aktivieren, mittels welcher der Energieverbrauch für jede Kochzone einzeln und kumuliert für alle Kochzonen bestimmbar und anzeigbar ist, dass
- das Kochfeld (1; 31; 51) für jede der Kochzonen (7a; 7b) einen Kochzonen-Anzeigenbereich (18; 19; 20; 21; 58; 59; 60; 61) zum Anzeigen zumindest einer Kochstufe dieser Kochzone (7a; 7b) aufweist und das Kochfeld (1; 31; 51) dazu eingerichtet ist, den Energieverbrauch in den Kochzonen-Anzeigenbereichen (18; 19; 20; 21; 58; 59; 60; 61) anzuzeigen und dass
- die Steuereinheit dazu eingerichtet ist, folgende Schritte durchzuführen:
Initiieren eines Ausschaltvorgangs;
Dunkelschalten zumindest der Kochzonen-Anzeigenbereiche (18; 19; 20; 21; 58; 59; 60; 61) für eine vorbestimmte Zeitdauer;
Aufeinanderfolgendes Anzeigen des Energieverbrauchs der einzelnen Kochzonen (7a; 7b);
Erneutes Dunkelschalten zumindest der Kochzonen-Anzeigenbereiche (18; 19; 20; 21; 58; 59; 60; 61) für eine vorbestimmte Zeitdauer; und
Anzeigen des kumulierten Energieverbrauchs der Kochzonen (7a; 7b).

2. Haushaltsgerät nach Anspruch 1, **dadurch gekennzeichnet, dass** das Kochfeld (1; 31; 51) dazu eingerichtet ist, einen Energieverbrauch für eine Lebensdauer des Kochfelds (1; 31; 51) zu bestimmen und anzuzeigen.

3. Haushaltsgerät nach einem der vorhergehenden Ansprüche, **dadurch gekennzeichnet, dass** der Energieverbrauch gleichzeitig in mehreren, insbesondere allen, Anzeigenbereichen (18; 19; 20; 21; 58; 59; 60; 61) darstellbar ist.

4. Haushaltsgerät nach Anspruch 3, **dadurch gekennzeichnet, dass** das Kochfeld (1; 31; 51) dazu eingerichtet ist, eine Anzeige des Kochzonen-Anzeigenbereichs (18; 19; 20; 21; 58; 59; 60; 61) für diejenige Kochzone (7a; 7b), deren Energieverbrauch aktuell angezeigt wird, unterschiedlich zu den Anzeigen der Kochzonen-Anzeigenbereiche (18; 19; 20; 21; 58; 59; 60; 61) für die anderen Kochzonen (7a; 7b) auszugestalten, insbesondere durch
- eine unterschiedliche Helligkeit,
- eine unterschiedliche Farbe,
- ein Blinken und/oder
- ein vorangehendes Anzeigen einer vorbestimmten alphanumerischen Zeichenkette.

5. Haushaltsgerät nach Anspruch 3, **dadurch gekennzeichnet, dass** das Kochfeld (1; 31; 51) dazu eingerichtet ist, den Energieverbrauch in Kochzonen-Anzeigenbereichen (18; 19; 20; 21; 58; 59; 60; 61) anzuzeigen, als auch
- eine die zugehörige Kochzone (7a; 7b) identifizierende alphanumerische und/oder symbolische Zeichenkette anzuzeigen oder
- die zugehörige Kochzone (7a; 7b) mittels eines Symbols (14; 16) anzuzeigen, wobei das Symbol (14; 16) eine die Kochzone (7a; 7b) identifizierende Position aufweist.

6. Haushaltsgerät nach Anspruch 5, **dadurch gekennzeichnet, dass** das Kochfeld (1; 31; 51) dazu eingerichtet ist, die die zugehörige Kochzone (7a; 7b) identifizierende Zeichenkette oder dass die Kochzone (7a; 7b) identifizierende Symbol (14; 16) in mindestens einem anderen Anzeigenbereich (23; 52), insbesondere in einem Anzeigenbereich (23; 52) für einen Zeitgeber (12), anzuzeigen.

7. Haushaltsgerät nach Anspruch 5, **dadurch gekennzeichnet, dass** das Kochfeld (1; 31; 51) dazu eingerichtet ist, die die zugehörige Kochzone (7a; 7b) identifizierende Zeichenkette oder dass die Kochzone (7a; 7b) identifizierende Symbol (14; 16) in mindestens einem Kochzonen-Anzeigenbereich (18; 19; 20; 21; 58; 59; 60; 61) anzuzeigen.

8. Haushaltsgerät nach einem der vorhergehenden Ansprüche, **dadurch gekennzeichnet, dass** die Anzeigenbereiche (18; 19; 20; 21; 58; 59; 60; 61) matrixförmig angeordnet sind.

9. Verfahren zum Anzeigen eines Energieverbrauchs an einem Haushaltsgerät, das ein Kochfeld (1; 31; 51) mit mehreren Kochzonen (7a; 7b) umfasst, **dadurch gekennzeichnet, dass**
- das Kochfeld (1; 31; 51) für jede der Kochzonen (7a; 7b) einen Kochzonen-Anzeigenbereich (18; 19; 20; 21; 58; 59; 60; 61) zum Anzeigen zumindest einer Kochstufe dieser Kochzone (7a; 7b) aufweist und das Kochfeld (1; 31; 51) dazu eingerichtet ist, den Energieverbrauch in den Kochzonen-Anzeigenbereichen (18; 19; 20; 21; 58; 59; 60; 61) anzuzeigen, dass
- aufgrund eines Ausschaltens des Kochfelds (1; 31; 51) ein Energieverbrauch für jede Kochzone (7a; 7b) einzeln bestimmt und angezeigt wird und ein Energieverbrauch kumuliert für alle Kochzonen (7a; 7b) bestimmt und angezeigt wird und dass
- das Verfahren die folgenden Schritte aufweist:
(i) Initiieren eines Ausschaltvorgangs;
(ii) Dunkelschalten zumindest der Kochzonen-Anzeigenbereiche (18; 19; 20; 21; 58; 59; 60; 61) für eine vorbestimmte Zeitdauer;
(iii) aufeinanderfolgendes Anzeigen des Energieverbrauchs der einzelnen Kochzonen (7a; 7b);
(iv) erneutes Dunkelschalten zumindest der Kochzonen-Anzeigenbereiche (18; 19; 20; 21; 58; 59; 60; 61) für eine vorbestimmte Zeitdauer und
(v) Anzeigen des kumulierten Energieverbrauchs der Kochzonen (7a; 7b).

## Claims

1. Household appliance, having a hob (1; 31; 51) with a plurality of cooking zones (7a; 7b), wherein
- the hob (1; 31; 51) is configured to determine the energy consumption for each of the cooking zones (7a; 7b) and to display this in each case; and
- the hob (1; 31; 51) is configured to determine and display an energy consumption of all of the cooking zones (7a; 7b),
**characterised in that**
- the household appliance has a control unit, which is configured to activate a shutdown sequence in response to a shutdown of the hob (1; 31; 51) initiated by a user, by means of which shutdown sequence the energy consumption for each cooking zone is able to be determined and displayed individual and cumulatively for all cooking zones, **in that**
- the hob (1; 31; 51) has a cooking zone display region (18; 19; 20; 21; 58; 59; 60; 61) for each of the cooking zones (7a; 7b) for displaying at least one cooking level of said cooking zone (7a; 7b) and the hob (1; 31; 51) is configured to display the energy consumption in the cooking zone display regions (18; 19; 20; 21; 58; 59; 60; 61) and **in that**
- the control unit is configured to carry out the following steps:
Initiating a shutdown procedure;
Dimming at least the cooking zone display regions (18; 19; 20; 21; 58; 59; 60; 61) for a predetermined period of time;
Successively displaying the energy consumption of the individual cooking zones (7a; 7b);
Renewed dimming of at least the cooking zone display regions (18; 19; 20; 21; 58; 59; 60; 61) for a predetermined period of time; and
Displaying the cumulative energy consumption of the cooking zones (7a; 7b).

2. Household appliance according to claim 1, **characterised in that** the hob (1; 31; 51) is configured to determine and display an energy consumption for a service life of the hob (1; 31; 51).

3. Household appliance according to one of the preceding claims, **characterised in that** the energy consumption is able to be shown in a plurality, in particular all of the display regions (18; 19; 20; 21; 58; 59; 60; 61) simultaneously.

4. Household appliance according to claim 3, **characterised in that** the hob (1; 31; 51) is configured to form a display of the cooking zone display region (18; 19; 20; 21; 58; 59; 60; 61), for those cooking zones (7a; 7b) of which the energy consumption is currently being displayed, differently from the displays of the cooking zone display regions (18; 19; 20; 21; 58; 59; 60; 61) for the other cooking zones (7a; 7b), in particular by
- a different brightness,
- a different colour,
- a flashing and/or
- a preceding display of a predetermined alphanumeric character string.

5. Household appliance according to claim 3, **characterised in that** the hob (1; 31; 51) is configured to display the energy consumption in cooking zone display regions (18; 19; 20; 21; 58; 59; 60; 61), as well as
- to display an alphanumeric and/or symbolic character string identifying the associated cooking zone (7a; 7b) or
- to display the associated cooking zone (7a; 7b) by means of a symbol (14; 16), wherein the symbol (14; 16) has a position identifying the cooking zone (7a; 7b).

6. Household appliance according to claim 5, **characterised in that** the hob (1; 31; 51) is configured to display the character string identifying the associated cooking zone (7a; 7b) or the symbol (14; 16) identifying the cooking zone (7a; 7b) in at least one other display region (23; 52), in particular in a display region (23; 52) for a timer (12).

7. Household appliance according to claim 5, **characterised in that** the hob (1; 31; 51) is configured to display the character string identifying the associated cooking zone (7a; 7b) or the symbol (14; 16) identifying the cooking zone (7a; 7b) in at least one cooking zone display region (18; 19; 20; 21; 58; 59; 60; 61).

8. Household appliance according to one of the preceding claims, **characterised in that** the display regions (18; 19; 20; 21; 58; 59; 60; 61) are arranged in a matrix shape.

9. Method for displaying an energy consumption at a household appliance, which comprises a hob (1; 31; 51) with a plurality of cooking zones (7a; 7b), **characterised in that**
- the hob (1; 31; 51) has a cooking zone display region (18; 19; 20; 21; 58; 59; 60; 61) for each of the cooking zones (7a; 7b) for displaying at least one cooking level of said cooking zone (7a; 7b) and the hob (1; 31; 51) is configured to display the energy consumption in the cooking zone display regions (18; 19; 20; 21; 58; 59; 60; 61), **in that**,
- as a result of a shutdown of the hob (1; 31; 51), an energy consumption for each cooking zone (7a, 7b) is determined and displayed individually and an energy consumption is determined and displayed cumulatively for all cooking zones (7a; 7b) and **in that**
- the method has the following steps:
(i) Initiating a shutdown procedure;
(ii) Dimming at least the cooking zone display regions (18; 19; 20; 21; 58; 59; 60; 61) for a predetermined period of time;
(iii) Successively displaying the energy consumption of the individual cooking zones (7a; 7b);
(iv) Renewed dimming of at least the cooking zone display regions (18; 19; 20; 21; 58; 59; 60; 61) for a predetermined period of time; and
(v) Displaying the cumulative energy consumption of the cooking zones (7a; 7b).

## Revendications

1. Appareil électroménager, présentant une plaque de cuisson (1 ; 31 ; 51) avec plusieurs zones de cuisson (7a ; 7b), dans lequel
- la plaque de cuisson (1 ; 31 ; 51) est conçue pour déterminer et respectivement afficher la consommation d'énergie pour chacune des zones de cuisson (7a ; 7b) ; et
- la plaque de cuisson (1 ; 31 ; 51) est conçue pour déterminer et afficher une consommation d'énergie de toutes les zones de cuisson (7a ; 7b),
**caractérisé en ce que**
- l'appareil électroménager présente une unité de commande qui est conçue pour activer une séquence d'extinction sur une extinction de la plaque de cuisson (1 ; 31 ; 51) initiée par un utilisateur, séquence au moyen de laquelle la consommation d'énergie pour chaque zone de cuisson peut être déterminée et affichée séparément et de manière cumulée pour toutes les zones de cuisson, **en ce que**
- la plaque de cuisson (1 ; 31 ; 51) pour chacune des zones de cuisson (7a ; 7b) présente une zone d'affichage de zones de cuisson (18 ; 19 ; 20 ; 21 ; 58 ; 59 ; 60 ; 61) destinée à l'affichage d'au moins une étape de cuisson de cette zone de cuisson (7a ; 7b) et la plaque de cuisson (1 ; 31 ; 51) est conçue pour afficher la consommation d'énergie dans les zones d'affichage de zones de cuisson (18 ; 19 ; 20 ; 21 ; 58 ; 59 ; 60 ; 61) et **en ce que**
- l'unité de commande est conçue pour exécuter les étapes suivantes :
initiation d'un processus d'extinction ;
ajustement de luminosité au moins des zones d'affichage de zones de cuisson (18 ; 19 ; 20 ; 21 ; 58 ; 59 ; 60 ; 61) pendant une durée prédéterminée ;
affichage successif de la consommation d'énergie des zones de cuisson séparées (7a ; 7b) ;
ajustement de luminosité renouvelé au moins des zones d'affichage de zones de cuisson (18 ; 19 ; 20 ; 21 ; 58 ; 59 ; 60 ; 61) pour une durée prédéterminée ; et
affichage de la consommation d'énergie cumulée des zones de cuisson (7a ; 7b).

2. Appareil électroménager selon la revendication 1, **caractérisé en ce que** la plaque de cuisson (1 ; 31 ; 51) est conçue pour déterminer et afficher une consommation d'énergie pour une durée de vie de la plaque de cuisson (1 ; 31 ; 51).

3. Appareil électroménager selon l'une des revendications précédentes, **caractérisé en ce que** la consommation d'énergie peut être représentée en même temps dans plusieurs, en particulier toutes, zones d'affichage (18 ; 19 ; 20 ; 21 ; 58 ; 59 ; 60 ; 61).

4. Appareil électroménager selon la revendication 3, **caractérisé en ce que** la plaque de cuisson (1 ; 31 ; 51) est conçue pour configurer un affichage de la zone d'affichage de zones de cuisson (18 ; 19 ; 20 ; 21 ; 58 ; 59 ; 60 ; 61) pour la zone de cuisson (7a ; 7b) dont la consommation d'énergie est actuellement affichée différemment des affichages des zones d'affichage de zones de cuisson (18 ; 19 ; 20 ; 21 ; 58 ; 59 ; 60 ; 61) pour les autres zones de cuisson (7a ; 7b), en particulier par le biais
- d'une brillance différente,
- d'une couleur différente,
- d'un clignotement et/ou
- d'un affichage précédent d'une chaîne de caractères alphanumériques prédéterminée.

5. Appareil électroménager selon la revendication 3, **caractérisé en ce que** la plaque de cuisson (1 ; 31 ; 51) est conçue pour afficher la consommation d'énergie dans des zones d'affichage de zones de cuisson (18 ; 19 ; 20 ; 21 ; 58 ; 59 ; 60 ; 61), mais également
- pour afficher une chaîne de caractères alphanumériques et/ou symboliques qui identifie la zone de cuisson (7a ; 7b) correspondante ou
- pour afficher la zone de cuisson (7a ; 7b) correspondante au moyen d'un symbole (14 ; 16), dans lequel le symbole (14 ; 16) présente une position qui identifie la zone de cuisson (7a ; 7b).

6. Appareil électroménager selon la revendication 5, **caractérisé en ce que** la plaque de cuisson (1 ; 31 ; 51) est conçue pour afficher la chaîne de caractères qui identifie la zone de cuisson (7a ; 7b) correspondante ou le symbole (14 ; 16) qui identifie la zone de cuisson (7a ; 7b) dans au moins une autre zone d'affichage (23 ; 52), en particulier dans une zone d'affichage (23 ; 52) pour un indicateur de temps (12).

7. Appareil électroménager selon la revendication 5, **caractérisé en ce que** la plaque de cuisson (1 ; 31 ; 51) est conçue pour afficher la chaîne de caractères qui identifie la zone de cuisson (7a ; 7b) correspondante ou le symbole (14 ; 16) qui identifie la zone de cuisson (7a ; 7b) dans au moins une zone d'affichage de zones de cuisson (18 ; 19; 20 ; 21 ; 58 ; 59 ; 60 ; 61).

8. Appareil électroménager selon l'une des revendications précédentes, **caractérisé en ce que** les zones d'affichage (18 ; 19 ; 20 ; 21 ; 58 ; 59 ; 60 ; 61) sont disposées selon une forme de matrice.

9. Procédé destiné à l'affichage d'une consommation d'énergie au niveau d'un appareil électroménager, qui comprend une plaque de cuisson (1 ; 31 ; 51) avec plusieurs zones de cuisson (7a ; 7b), **caractérisé en ce que**
- la plaque de cuisson (1 ; 31 ; 51) pour chacune des zones de cuisson (7a ; 7b) présente une zone d'affichage de zones de cuisson (18 ; 19 ; 20 ; 21 ; 58 ; 59 ; 60 ; 61) destinée à l'affichage d'au moins une étape de cuisson de cette zone de cuisson (7a ; 7b) et la plaque de cuisson (1 ; 31 ; 51) est conçue pour afficher la consommation d'énergie dans les zones d'affichage de zones de cuisson (18 ; 19 ; 20 ; 21 ; 58 ; 59 ; 60 ; 61), **en ce que**
- en raison d'une extinction de la plaque de cuisson (1 ; 31 ; 51) une consommation d'énergie pour chaque zone de cuisson (7a ; 7b) est déterminée et affichée séparément et une consommation d'énergie est déterminée et affichée de manière cumulée pour toutes les zones de cuisson (7a ; 7b) et **en ce que**
- le procédé présente les étapes suivantes :
(i) initiation d'un processus d'extinction ;
(ii) ajustement de luminosité au moins des zones d'affichage de zones de cuisson (18 ; 19 ; 20 ; 21 ; 58 ; 59 ; 60 ; 61) pendant une durée prédéterminée ;
(iii) affichage successif de la consommation d'énergie des zones de cuisson séparées (7a ; 7b) ;
(iv) ajustement de luminosité renouvelé au moins des zones d'affichage de zones de cuisson (18 ; 19 ; 20 ; 21 ; 58 ; 59 ; 60 ; 61) pour une durée prédéterminée ; et
(v) affichage de la consommation d'énergie cumulée des zones de cuisson (7a ; 7b).
